# EUROPÄISCHE PATENTSCHRIFT

(11) **EP 1 283 309 B1**
(45) Veröffentlichungstag und Bekanntmachung des Hinweises auf die Patenterteilung: **24.05.2006**
(21) Anmeldenummer: 02015059.5
(22) Anmeldetag: 05.07.2002
(51) Int. Cl.: E04B 1/68

(54) **Dichtung für eine Fuge zwischen zwei Betonteilen**
Seal for a joint between two concrete elements
Calfeutrage pour un joint entre deux éléments du beton

(30) Priorität: 06.08.2001 DE 20112729 U
(43) Veröffentlichungstag der Anmeldung: 12.02.2003
(73) Patentinhaber: TPH Technische Produkte Handelsgesellschaft mbH, 22848 Norderstedt (DE)
(72) Erfinder: Tintelnot, Götz, 22605 Hamburg (DE); Günther, Jan, 22523 Hamburg (DE)
(74) Vertreter: Rohnke, Christian

(56) Entgegenhaltungen:
- EP-A- 0 217 968
- CH-A- 674 749
- CH-A- 682 246
- DE-U- 29 519 911
- DE-U- 29 521 668
- US-A- 6 011 112

## Beschreibung

Die Erfindung betrifft eine Dichtung für eine Fuge zwischen zwei Betonteilen. Dabei kommen insbesondere lotrechte und waagerechte Fugen in Betracht. Die lotrechten Fugen verlaufen üblicherweise zwischen zwei Wandteilen aus Beton. Waagerechte Fugen können von Betonwänden einerseits und von der als Betonplatte ausgebildeten Sohle eines Bauwerks andererseits begrenzt werden.

Seit dem Aufkommen von sogenannten Elementwänden kommt der Abdichtung von Fugen zwischen Betonplatten eine besondere Bedeutung zu. Bei dieser Bautechnik werden die in Beton auszubildenden Wände nicht in einem Stück vor Ort gegossen (Ortbeton). Vielmehr werden einzelne Wandteile vorgefertigt, als Ganzes an die Baustelle angeliefert und dort miteinander verbunden. Üblicherweise bestehen diese Elementwände aus zwei begrenzenden Einzelwänden, zwischen denen sich eine Stahlarmierung zur Stabilisierung befindet. Nur der neben der Armierung verbleibende Raum wird auf der Baustelle mit Ortbeton ausgegossen. Auf diese Weise läßt sich die Bauphase äußerst zeitsparend und preisgünstig gestalten. Aufgrund der industriellen Vorfertigung besitzen die Wandflächen ein dichtes Betongefüge mit wasserundurchlässigen Eigenschaften. Schwachpunkte der Konstruktion sind allerdings die notwendigerweise entstehenden Fugen, die insbesondere lotrecht zwischen den einzelnen Elementwänden aber auch horizontal zwischen den Elementwänden und der Bauwerkssohle verbleiben. Durch die Fugen eindringendes Wasser kann sich im Laufe der Zeit in den Hohlräumen ausbreiten, die sich trotz Auffüllung durch Ortbeton noch zwischen den Einzelwänden befinden. Auf diese Weise kann es nach einiger Zeit sogar zu einer vollständigen Durchfeuchtung der gesamten Betonwand kommen.

Zur Abdichtung dieser Fugen sind einige Lösungen bekannt.

Aus der US 6011112 zunächst ist ein Klebstoff bekannt, der durch Aufnahme von Feuchtigkeit durch Herstellung einer Organopolysiloxan-Verbindung unter Abspaltung von Alkohol zu einem Elastomeren vemetzt. Derartige Organopolysiloxan-Verbindungen bezeichnet man auch als Silikonharze oder Silikone. Dies sind Verbindungen mit SI-O-Ketten als Grundgerüst. Dieser Klebstoff hat aber den Nachteil, wenngleich wie gesagt durch Aufnahme von Feuchtigkeit aushärtend, nicht ohne weiteres auf feuchten Untergründen zu haften.

Die CH 674749 beschreibt ein Dichtungsband für Baufugen aus einem flexiblen Folienband, dessen Randbereiche mit einer Kleb- und Dichtungsmasse mit Fugenoberflächen verbindbar sind. Die Masse ist in Form von zwei parallelen Haftstreifen auf dem Folienband angebracht, die mit einem leicht lösbaren Schutzband bedeckt sind. Als Kleb- und Dichtungsmasse wird hier bekannter "Hotmelt Butyl", "Hotmelt PU" oder Dispersionskleber vorgeschlagen. Auch diese Klebstoffe haben den Nachteil, nicht auf feuchten Untergründen zu haften.

Aus der DE 295 19 911 U1 ist ein Abdichtungssystem mit einer bentonitbeschichteten Trägerbahn und einem an den Betonwänden verankerbaren Abdeckblech bekannt, wobei die Dichtung an der mit drückendem Wasser beaufschlagten Bauwerkseite vorgesehen ist. Diese Lösung nutzt im wesentlichen die hohe Quell- und Adsorptionfähigkeit der Tonart Bentonit. Bei Beaufschlagung der Dichtung mit Wasser wird ein starker Quellvorgang eingeleitet, durch den sich eine Abdichtung der Fuge des Bauwerks erreichen läßt. Diese Lösung hat allerdings den Nachteil, daß die abdichtende Wirkung nur bei äußerst präziser Verarbeitung und bei ebenem Untergrund über einen längeren Zeitraum gewährleistet ist: Da Bentonit nicht aushärtet, ist es erforderlich, den Quelldruck in dem Raum, der von dem Abdeckblech umgrenzt wird, stetig aufrechtzuerhalten. Dies ist aber insbesondere dann nicht mehr der Fall, wenn das quellende Material beispielsweise wegen einer unpräzisen Montage unter der zwischen Abdeckblech und Betonwand verbleibenden Fuge entweichen kann. Die Aufrechterhaltung eines dauerhaften Quelldrucks wird zusätzlich erschwert, wenn ein unebener Untergrund vorliegt. Dann muß der Dichtungsraum an sämtlichen Aushöhlungen des Untergrundes gesondert mit Bentonit unterfüttert werden, was zu einer konstruktionsbedingten Ungleichmäßigkeit des Dichtungsmittels und somit zu einer zusätzlichen Fehlerquelle führt.

Bekannt sind auch bituminöse Abdichtungen. Nach einem Voranstrich, der auf trockenen oder leicht feuchten, mineralisch gebundenen Untergründen verarbeitet wird (z. B. Bitumen-Kautschuk-Voranstrich), kann eine Bitumen-Dichtungsbahn aufgebracht werden. Es ist auch bekannt, diese Bahn selbstklebend zu gestalten (vgl. etwa das Produkt Bitucoat KSK). Nachteilig an dieser bekannten Lösung ist, daß in jedem Fall mit dem Voranstrich eine Grundierung erforderlich ist. Der Voranstrich kann lediglich auf einem festen, tragfähigen, sauberen, öl- und fettfreien sowie fehlstellenfreien Untergrund und nicht über klaffenden Rissen, Graten sowie scharfen Kanten aufgebracht werden. Dieser Umstand stellt für die Praxis eine erhebliche Einschränkung für auf Bitumen beruhende Fugendichtungen dar, da ihre Verwendung nicht unabhängig von der Witterung ist. Insbesondere in Mitteleuropa kann es dadurch leicht zu empfindlichen Verzögerungen in der Baudurchführung kommen. In jedem Fall gilt es, einen Zeitraum zu finden, in dem während Montage und Aushärtung eine trockene Witterung gewährleistet ist. Ein weiterer Nachteil dieser im Stand der Technik bekannten Lösung besteht in ihrer Anfälligkeit gegen Anwendungsfehler. Insbesondere ist die Dicke der Bitumenschicht sehr sorgfältig zu wählen: Einerseits hätte eine zu dünne Schichtstärke zur Folge, daß der Bitumenauftrag dem anstehenden Wasserdruck nicht standhalten könnte und daß die Schicht nicht ausreichend fähig ist, Risse zu überbrücken. Andererseits darf die Bitumenschicht auch nicht zu dick sein, da sonst der Durchtrocknungsprozeß (und mithin auch der Bauprozeß insgesamt) verlangsamt werden könnte. Außerdem würde dadurch unter Umständen der sogenannte Torfeffekt mit starker Rißbildung eintreten.

Der Erfindung liegt die Aufgabe zugrunde, eine Dichtung für eine Fuge zwischen zwei Betonplatten so auszubilden, daß die Absicherung vor eindringendem Wasser dauerhaft ist und gleichzeitig eine witterungsunabhängige Montage möglich ist. Diese Aufgabe wird erfindungsgemäß durch eine Dichtung gemäß Anspruch 1 gelöst.

Da bei der erfindungsgemäßen Lösung kein Quelldruck aufrechterhalten werden muß, um die Wirksamkeit der Dichtung zu gewährleisten, stellt die Erfindung keine hohen Anforderungen an die Präzision der Verarbeitung. Mit ihr ist vielmehr eine dauerhafte Dichtung auch bei einfacher Montage möglich. Indem eine auch bei Feuchtigkeit aushärtenden Kleb- und Dichtmasse verwendet wird, kann der Montagezeitpunkt unabhängig von der Witterung gewählt werden, was die Bauplanung erheblich vereinfacht und somit auch die Kosten spürbar senkt. Dieser Vorteil wird noch dadurch verstärkt, daß eine Grundierung nicht erforderlich ist, da die verwendete Kleb- und Dichtmasse sowohl an Beton als auch an dem Material der Folie haftend ist. Restriktionen beim Aufbringen einer Grundierung sind daher nicht zu beachten.

In einer vorteilhaften Ausführungsform besteht die Folie im wesentlichem aus reißfestem Gummi und/oder Elastomer. Durch diese Stoffe kann erreicht werden, daß sich die Dichtungsfolie an Unebenheiten auf der Unterlage anschmiegt. Insbesondere können diese Materialien auch dann Verwendung finden, wenn sich die abzudichtende Fuge in einem Winkel, etwa zwischen der Bodenplatte des Gebäudes und einer darauf aufgestellten Elementwand, befindet. In einer anderen vorteilhaften Ausführungsform kann die der Kleb- und Dichtmasse zugewandte Seite der Folie gestofft sein. Damit läßt sich eine besonders dauerhafte und feste Verbindung zwischen der Folie und der Kleb- und Dichtmasse erzielen.

Die Lebensdauer der Fuge wird erhöht, wenn die Folie vorteilhaft witterungs-, UV-Licht-, und/oder frostbeständig ist.

Damit die Festigkeit der Folie gegenüber mechanischen Belastungen, beispielsweise während der Montage oder während des Auffüllens der Baugrube, gewährleistet ist, kann die Folie vorteilhaft eine Dicke von mindestens 0,5 mm aufweisen. Je nach Breite der Fuge ist es vorteilhaft, eine Folienbreite von mindestens 20 cm zu wählen, damit angrenzend an die beiden Längsseiten der Fugen ausreichend Platz für die Klebebahnen ist.

Vorteilhaft kann die Kleb- und Dichtmasse lösemittel-, isocyanat- und weichmacherfrei sein sowie auch bei feuchten und/oder nassen Untergründen zu verarbeiten sein. Diese Eigenschaften von Kleb- und Dichtmassen sind sehr selten, insbesondere die Isocyanatfreiheit ist bei den üblichen Polyurethanmassen nicht gegeben. Allerdings sind mit einer solchen Ausführung der Klebmasse erhebliche Vorteile gewährleistet. Eine solche Masse ist pastös und härtet zu einem elastischen Produkt aus. Insbesondere aber läßt sich damit wirkungsvoll vermeiden, daß die Kleb- und Dichtverbindung im Laufe der Zeit porös und rissig wird. Daß die Kleb- und Dichtmasse auch bei feuchten Untergründen zu verarbeiten ist, gewährleistet eine sichere und verzögerungsfreie Planung der Baudurchführung. Nicht zuletzt können damit erhebliche Kosten eingespart werden.

Die Kleb- und Dichtmasse kann im ausgehärtetem Zustand witterungsfest sein und eine hohe Festigkeit aufweisen. Auch diese Eigenschaften steigern die Dauerhaftigkeit und Zuverlässigkeit der Fugendichtung.

Die Kleb- und Dichtmasse beruht auf der Basis silanmodifizierter Polymere. Eine solche Basis wird auch MS-Hybrid-Basis genannt. Diese Kleb- und Dichtmasse weist die genannten, für die Erfindung besonders vorteilhaften, Eigenschaften auf. Sie ist insbesondere witterungsunabhängig und kann auch ohne Grundierung auf die Oberflächen aufgebracht werden. Silanmodifizierte Polymere haften sowohl an Gummi als auch an Beton und liefern eine UV-beständige sowie äußerst feste Verbindung. Besonders vorteilhaft ist, daß diese Kleb- und Dichtmassen auch auf feuchtem Untergrund und sogar unter Wasser aushärten. Feuchtigkeit beschleunigt sogar noch den Vorgang der Aushärtung.

In einer vorteilhaften Ausführungsform ist die Folie an den beiden Betonwänden nicht jeweils mit einer gesonderten Klebebahn befestigt, sondern mittels einer einzigen Klebebahn, die im wesentlichen die gesamte Breite der Folie überstreicht. Damit ist ein besonders guter Halt gewährleistet. Gleichzeitig können störende Luftblasen oder Lufträume zwischen den einzelnen Klebebahnen vermieden werden.

Die für die Erfindung verwendeten elastischen wasserdichten Folien werden üblicherweise in Bahnen hergestellt und geliefert. Am Ende einer solchen Bahn führt dies zu einer Unterteilung der Folie transversal zu ihrer Längsrichtung. Vorteilhaft kann dann im Stoßbereich eine Überlappung von 50 bis 100 mm vorgesehen sein, wobei sich die Klebebahn zwischen den sich überlappenden Folienabschnitten erstrecken kann. Damit wird auch in dem Überlappungsbereich eine dauerhafte und zuverlässige Dichtigkeit erreicht.

Vorteilhaft kann die Dichtung an der mit drückendem Wasser beaufschlagtem Bauwerkseite vorgesehen sein. Der Wasserdruck trägt in diesem Falle noch zur Stabilität der Fugendichtung bei, indem er die Folie mit zusätzlicher Kraft auf die Betonplatten und auf die Fuge preßt.

Die Erfindung wird im folgendem beispielhaft anhand zweier Zeichnungen näher erläutert.

**Fig. 1** zeigt den Querschnitt durch eine waagerechte Fuge zwischen einer Betonsohle und einer aufstehenden Betonwand.

**Fig. 2** zeigt den Querschnitt durch eine Dichtung für eine lotrechte Fuge zwischen zwei Betonwänden.

Auf der mit einer Bewehrung **1** ausgerüsteten Betonsohle **2** ist eine Wand **3** angeordnet, die in dem Ausführungsbeispiel als Dreifachwand ausgebildet ist und aus zwei Fertigplatten **4** besteht, die in Abstand voneinander angeordnet sind und über einen Gitterträger 6 miteinander verbunden sind. Der Zwischenraum **7** zwischen den Fertigplatten **4** wird mit Ortbeton verfüllt. Die Betonsohle **2** erstreckt sich über die Wand **3** hinaus, so daß sich ein Absatz **8** ergibt. An dieser Stelle entsteht zwangsläufig eine Fuge **16**, die mit eine erfindungsgemäße Dichtung versehen ist. Diese Dichtung besteht im wesentlichen aus einer wasserdichten Folie **9**, die Folie elastisch ist und somit leicht in die rechtwinklige Ecke eingepaßt werden kann. Die Befestigung der Folie an die Betonplatten geschieht mittels zweier Klebebahnen **11, 12**, die jeweils die Verbindung zwischen der Betonsohle und der Wand **3** gewährleisten. Aus der **Fig. 1** ergibt sich, daß die Dichtung **9** an der Außenseite des Bauwerks vorgesehen ist, mit dem Ziel, Wasser schon an der Außenseite zurückzuhalten, so daß durch die Fugen zwischen den Bauwerksteilen kein Wasser in das Bauwerksinnere eindringen kann.

Befindet sich um das Bauwerk herum drückendes Wasser, so erhöht sich bei dieser Anordnung zusätzlich der Anpressdruck der Folie, was Festigkeit der Verbindung und Dauerhaftigkeit der dichtenden Verbindung noch zusätzlich verbessert.

In **Fig. 2** ist der Querschnitt durch eine Dichtung für eine lotrecht verlaufende Fuge **16** dargestellt. Vor der Abdichtung wurde die Fuge mit einer Spachtelmasse **13** angefüllt und somit eine im wesentlichen plane Oberfläche geschaffen. Die 30 cm breite dichtende Folie **9** ist mit einer Klebebahn **15** an den beiden Betonwänden befestigt. Dabei überstreicht die Klebebahn im wesentlichen die gesamte Breite der Folie. So können Luftblasen im Inneren der Klebebahn vermeiden werden und ein besonders dauerhafter Halt ist gewährleistet. Die Dicke der Folie ist mit 1 mm so gewählt, daß eine hohe Festigkeit gegen mechanische Belastungen gegeben ist.

## Patentansprüche

1. Dichtung für eine Fuge zwischen zwei Betonteilen, mit einer die Fuge an beiden Längsseiten überragenden elastischen wasserdichten Folie, die mittels zumindest einer Verklebung an beiden Betonteilen befestigt ist, **dadurch gekennzeichnet, dass** die Verklebung aus einer bei Feuchtigkeit aushärtenden und sowohl an Beton als auch an dem Material der Folie auch bei feuchten und/oder nassen Untergründen haftenden Kleb- und Dichtmasse auf der Basis silanmodifizierter Polymere besteht.

2. Dichtung nach Anspruch 1, **dadurch gekennzeichnet, dass** die Folie im wesentlichen aus reißfestem Gummi und/oder Elastomer besteht.

3. Dichtung nach Ansprüche 1 oder 2, **dadurch gekennzeichnet, dass** die der Kleb- und Dichtmasse zugewandte Seite der Folie gestofft ist.

4. Dichtung nach einem der Ansprüche 1 bis 3, **dadurch gekennzeichnet, dass** die Folie witterungs-, UV-Licht- und/oder frostbeständig ist.

5. Dichtung nach einem der Ansprüche 1 bis 4, **dadurch gekennzeichnet, dass** die Folie eine Dicke von mindestens 0,5 mm und eine Breite von mindestens 20 cm aufweist.

6. Dichtung nach einem der Ansprüche 1 bis 5, **dadurch gekennzeichnet, dass** die Kleb- und Dichtmasse lösemittel-, isocyanat- und weichmacherfrei ist.

7. Dichtung nach einem der Ansprüche 1 bis 6, **dadurch gekennzeichnet, dass** die Kleb- und Dichtmasse im ausgehärteten Zustand witterungsfest ist und eine hohe Festigkeit aufweist.

8. Dichtung nach einem der Ansprüche 1 bis 7, **gekennzeichnet durch** eine einzige im wesentlichen die gesamte Breite der Folie überstreichende Verklebung.

9. Dichtung nach einem der Ansprüche 1 bis 8 mit einer Folie, die transversal zu ihrer Längsrichtung unterteilt ist, **dadurch gekennzeichnet, dass** im Stoßbereich eine Überlappung der Folienabschnitte von 50 bis 100 mm vorgesehen ist, wobei sich die Verklebung zwischen die sich überlappenden Folienabschnitte erstreckt.

10. Dichtung nach einem der Ansprüche 1 bis 9, **dadurch gekennzeichnet, dass** die Dichtung an der mit drückendem Wasser beaufschlagten Bauwerksseite vorgesehen ist.

## Claims

1. Seal for a joint between two concrete parts, having an elastic watertight film which overhangs the joint on both longitudinal sides and is fastened to both concrete parts by means of at least one bond, **characterized in that** the bond consists of an adhesive and sealing compound based on silane-modified polymers, which compound hardens in the presence of moisture and adheres both to concrete and to the material of the film even in the case of damp and/or wet undersurfaces.

2. Seal according to Claim 1, **characterized in that** the film substantially consists of tear-resistant rubber and/or elastomer.

3. Seal according to Claims 1 or 2, **characterized in that** the side of the film which faces the adhesive and sealing compound is fabricked.

4. Seal according to one of Claims 1 to 3, **characterized in that** the film is weather-resistant, UV-light-resistant and/or frost-resistant.

5. Seal according to one of Claims 1 to 4, **characterized in that** the film has a thickness of at least 0.5 mm and a width of at least 20 cm.

6. Seal according to one of Claims 1 to 5, **characterized in that** the adhesive and sealing compound is free from solvents, isocyanates and softeners.

7. Seal according to one of Claims 1 to 6, **characterized in that** the adhesive and sealing compound, in the hardened state, is weather-resistant and has a high strength.

8. Seal according to one of Claims 1 to 7, **characterized by** a single bond which substantially covers the entire width of the film.

9. Seal according to one of Claims 1 to 8, having a film which is divided transversely to its longitudinal direction, **characterized in that** in the joint region a 50 mm to 100 mm overlap of the film portions is provided, the bond extending between the overlapping film portions.

10. Seal according to one of Claims 1 to 9, **characterized in that** the seal is provided on the construction side which is subjected to pressing water.

## Revendications

1. Joint d'étanchéité pour une jonction entre deux éléments en béton, qui présente un film élastique étanche à l'eau qui déborde de la jonction par ses deux côtés longitudinaux et qui est fixé sur les deux éléments en béton au moyen d'au moins un collage, **caractérisé en ce que** le collage est constitué d'une pâte adhésive et d'étanchéité à base de polymères modifiés du silane qui durcit à l'humidité et qui adhère à la fois au béton et au matériau du film même lorsque les supports sont humides et/ou mouillés.

2. Joint d'étanchéité selon la revendication 1, **caractérisé en ce que** le film est constitué essentiellement de caoutchouc et/ou d'élastomère résistant à la déchirure.

3. Joint d'étanchéité selon les revendications 1 ou 2, **caractérisé en ce que** le côté du film tourné vers la pâte adhésive et d'étanchéité est recouverte d'un tissu.

4. Joint d'étanchéité selon l'une des revendications 1 à 3, **caractérisé en ce que** le film résiste aux intempéries, à la lumière UV et/ou au gel.

5. Joint d'étanchéité selon l'une des revendications 1 à 4, **caractérisé en ce que** le film présente une épaisseur d'au moins 0,5 mm et une largeur d'au moins 20 cm.

6. Joint d'étanchéité selon l'une des revendications 1 à 5, **caractérisé en ce que** la pâte adhésive et d'étanchéité est exempte de solvant, d'isocyanate et de plastifiant.

7. Joint d'étanchéité selon l'une des revendications 1 à 6, **caractérisé en ce qu'**à l'état durci, la pâte adhésive et d'étanchéité résiste aux intempéries et présente une haute résistance mécanique.

8. Joint d'étanchéité selon l'une des revendications 1 à 7, **caractérisé par** un collage unique qui recouvre essentiellement toute la largeur de la feuille.

9. Joint d'étanchéité selon l'une des revendications 1 à 8, qui présente un film divisé transversalement par rapport au sens de sa longueur, **caractérisé en ce qu'**une superposition des morceaux de film de 50 à 100 mm est prévue dans la zone de la jonction, le collage s'étendant entre les morceaux de film qui se superposent.

10. Joint d'étanchéité selon l'une des revendications 1 à 9, **caractérisé en ce que** le joint d'étanchéité est prévu sur le côté de l'ouvrage de construction en contact avec la poussée de l'eau.
